# EUROPÄISCHE PATENTSCHRIFT

(11) **EP 1 073 843 B1**
(45) Veröffentlichungstag und Bekanntmachung des Hinweises auf die Patenterteilung: **07.08.2002**
(21) Anmeldenummer: 99926255.3
(22) Anmeldetag: 16.04.1999
(51) Int. Cl.: F02P 17/12, F02D 41/06, F02D 41/26

(54) **VERFAHREN UND VORRICHTUNG ZUR PHASENERKENNUNG AN EINEM 4-TAKT OTTOMOTOR MIT IONENSTROMMESSUNG**
METHOD AND DEVICE FOR PHASE RECOGNITION IN A 4-STROKE OTTO ENGINE WITH ION FLOW MEASUREMENT
PROCEDE ET DISPOSITIF PERMETTANT D'IDENTIFIER LES PHASES, PAR LA MESURE DU COURANT IONIQUE, DANS UN MOTEUR A ESSENCE A 4 TEMPS

(30) Priorität: 20.04.1998 DE 19817447
(43) Veröffentlichungstag der Anmeldung: 07.02.2001
(73) Patentinhaber: ROBERT BOSCH GMBH, 70442 Stuttgart (DE)
(72) Erfinder: KETTERER, Markus, D-70439 Stuttgart (DE); WALD, Klaus-Jürgen, D-70199 Stuttgart (DE); GÜNTHER, Achim, D-70499 Stuttgart (DE); FOERSTER, Jüergen, D-74379 Ingersheim (DE)
(86) Internationale Anmeldenummer: DE9901147
(87) Internationale Veröffentlichungsnummer: WO9954622

(56) Entgegenhaltungen:
- EP-A- 0 704 621
- EP-A- 1 073 843
- DE-A- 19 608 526
- US-A- 5 067 462
- US-A- 5 425 339

## Beschreibung

### Technische Aufgabe

Moderne Verbrennungsmotoren werden mittels einer ECU (Electronic Control Unit) geregelt und gesteuert. Falls bei Motoren die Einspritzventile elektrisch durch die ECU bedient werden, dann ist es notwendig die Phasenlage beim Start des Verbrennungsmotors zu bestimmen. Die Phasenerkennung gibt bei einem 4-Takt Otto-Motor an, ob sich der Kolben bei der Aufwärtsbewegung im Verdichtungsstakt oder im Ausstoßtakt befindet.

### Stand der Technik

Bei bekannten Systemen wird dies beispielsweise durch ein zusätzliches Geberrad auf der Nockenwelle oder durch eine Auslauferkennung gelöst.

Aus der DE 196 08 526 A1 ist bereits ein Verfahren zur Regelung einer Mindestzündenergie bekannt, bei dem eine Ionenstrommessung verwendet wird. Anhand der Ionenstrommessung wird bestimmt, ob eine Zündung erfolgte oder nicht und so eine minimale Zündenergie eingestellt.

Aus der US 5 067 462 A ist ebenfalls eine Zündeinrichtung mit einer Ionenstrommessung bekannt. Anhand der Ionenstrommessung kann bestimmt werden, ob in einem Zylinder ein zündfähiges Gemisch vorlag oder nicht.

Aus der EP 9 33 525 A1 ist eine Vorrichtung und ein Verfahren zur Zylindererkennung in einer Brennkraftmaschine bekannt. Dabei wird das Erfolgen oder Ausbleiben einer Zündung primärseitig detektiert.

### Beschreibung der Erfindung

Gegenstand der vorliegenden Erfindung ist ein Verfahren, das mit Hilfe eines Ionenstrommeßkreises eine Phasenerkennung durchführt.

Figuren
- Figur 1:: Überblick über das Gesamtsystem
- 1:: Zylinder
- 2:: Zündsystem
- 3:: Mittel zur Ionenstrommessung
- 4:: Mittel zur Merkmalsbildung
- 5:: ECU (= Electronic Control Unit)
- Figur 2:: Beispielhafte Ausführung
- Figur 3:: Signalformen
- Figur 4:: Ablaufdiagramm

### Gegenstand der Erfindung

Das vorliegende Verfahren wird anhand eines Ausfürungsbeispiels in Figur 1 dargestellt. Es nutzt das Mittel 3 der Ionenstrommessung, indem mit Hilfe dieses Mittels die Zündung, Mittel 2, beobachtet wird. Mittel 2 dient gewöhnlich zum Start des Verbrennungsprozesses 1.
Entsteht an der Zündkerze ein Zündfunke und wird an dieser Zündkerze während dieser Zeit Ionenstrom gemessen, dann kann mit Hilfe des Mittel 3 der Funkenstrom nachgewiesen werden. Der Nachweis eines Zündfunkens kann zur Ermittlung der Phase genutzt werden.
Nach dem Paschengesetz ist bekannt, daß die Zündspannung um so höher ist, je größer der Druck zwischen den Elektroden ist. Wird der Motor vom Anlasser gedreht, dann wird das Gas im Verbrennungsraum nach jeweils 720° KW verdichtet. Dieser Druckanstieg im verdichteten Gas, in das noch keine Einspritzung des Kraftstoffes erfolgte, führt zu einer erhöhten Zündspannung. Der Unterschied zwischen hoher und niedriger Zündspannung kann durch die Zündenergie bestimmt werden. Wird dem System nur soviel Energie zur Verfügung gestellt, daß es in den Bereichen niedrigen Druckes zur Zündung ausreicht, in den hohen Druckes aber nicht, dann kann durch die Analyse des Funkenstroms ein Unterscheidungsmerkmal gebildet werden.
Ist kein Zündfunke übergesprungen, dann wird sich nur die primär- und sekundärseitige Streukapazität aufladen und im nächsten Schritt wird die Energie über die im Zünder oder extern befindliche Freilaufdiode D ins Bordnetz zurückgespeist. Man wird einen sehr kurzen Ionenstrom ,der durch den Funkenstrom vorgetäuscht wird, messen.

### Ermittlung des richtigen Energieniveaus

Noch bevor der Anlasser mit der Rotation beginnt, wird mit einer Reihe von Zündfunken der mit ausreichendem Störabstand versehene Abschaltstrom bestimmt, so daß eine Zündung sicher erfolgt. Diese Anpassung kann unter Umständen 10 Iterationen umfassen.
Es ist möglich, daß sich einige Zylinder gerade in komprimiertem Zustand befinden. In diesem Falle wird das notwendige Energieniveau falsch bestimmt. Mindestens die Hälfte der Zylinder befindet sich aber in ausreichend unkompremiertem Zustand, so daß auch in diesem Falle noch ausreichend Redundanz vorhanden ist.
Die Phasenerfassung und Zündregelung erfolgt an allen Zylindern mit Hilfe des Ionenstrommeßkreises kontinuierlich. Nach ausgegebener Zündung wird der ermittelte Merkmalswert von der ECU bei Bedarf erfaßt und es wird in erfolgte Zündung oder nicht erfolgte Zündung klassifiziert. Wird ein Zündaussetzter erkannt, können bei ausreichender Zündwiederholfrequenz mehrere Zündungen im Zeitraum des Überstreichen eines Kolbens des Verdichtungs-OT ausgewertet werden, so daß sich eine stabile Aussage bezüglich des 360° KW entfernten Zylinders ergibt. D.h. bei einem Zylinder unterbleibt die Zündung und beim 360° KW entfernten Zylinder bleibt der Zündfunke weiterhin bestehen. Von nun an ist die Phase bekannt.
Spätestens nach einer Umdrehung, nach Vorbeilaufen der Bezugsmarke auf dem Kurbelwellengeberrad, kann mit der Einspritzung am richtigen Zylinder begonnen werden.
Von entscheidender Bedeutung ist hierbei daß der Abschaltstrom (= die in die Spule eingebrachte Energie) konstant gehalten wird. Gegebenenfalls muß die Batteriespannung von der ECU erfaßt und die Schließzeit/ Schließwinkel korrigiert werden. Merkmalsbildung (als Beispiel am induktiven Zündsystem)
Die Ionenstrommeßeinrichtung kann auf jeden Fall einen Teil des Funkenstromes erfassen, und wird in der Regel dadurch voll ausgesteuert. Erfolgt nach angepaßten Energieniveaus ein Versuch der Zündung, wird während der Dauer eines Zündfunkens der Ionenstrom integriert, das Ergebnis wird durch ein Sample&Hold erfaßt und der ECU zur Verfügung gestellt.
Eine alternative Möglichkeit der Merkmalserfassung ist dadurch zu realisieren, daß das gemessene Signal tiefpaßgefiltert und mit einem Spitzenwerterfassung beobachtet wird. Der ECU wird der Spitzenwert zugeführt, dieser Spitzenwert wird anschließend mit einer Schwelle verglichen.

### Signale

In Figur 3 sind beispielhaft, die am induktiven Zündsystem auftretenden Signale aufgezeichnet. Unterschieden wird in "nicht erfolgte Zündung" und "erfolgte Zündung". Dargestellt sind: der Sekundärstrom, welcher in L₂ zu fließen kommt (siehe Figur 2); der Ionenstrom, der mit der Ionenstrommeßeinrichtung gemessen wird und beispielhaft das Tiefpaßsignal des gemessenen Ionenstromes, das die Merkmalsbildung aufzeigen soll.

Wie ein induktives Zündsystem funktioniert wird als hinreichend bekannt vorausgesetzt. Zunächst wird in die Zündspule die Zündenergie über die Primärseite eingebracht, indem der Transistor geschlossen wird. Zum Zeitpunkt Tₒ wird der Zündtransistor T hochohmig geschaltet und die Energie in der Spule treibt nun einen Strom in der Primär- und Sekundärwicklung. Der Strom in der Sekundärwicklung wird als i_{sec} bezeichnet und ist im jeweils ersten Diagramm zu sehen.

### Nicht erfolgte Zündung

Reicht die Energie in der Zündspule nicht aus, so daß der Zündfunke überspringt, dann verhält sich die gesamte Anordnung wie ein LC-Schwingkreis mit jeweils einer Spule im Primär- und Sekundärseite. Die Kapazitäten werden jeweils durch Streu- und Bauelementekapazitäten gebildet. Auf der Sekundärseite sind dies Spulenkapazität, Kabelkapazität und Kerzenkapazität.
Ist die Hälfte der Schwingung vorbei, wird der Strom in Primärund Sekundärseite negativ. Nun beginnt auf der Primärseite die Freilaufdiode D zu leiten und speist den Rest der Energie in die Batterie zurück. Auch auf der Sekundärseite wird so die Energie entzogen und der Stromfluß kommt schnell zum erliegen. Da die Ionenströme sehr klein sind wird der Signalpegel der Ionenstrommessung iᵢₒₙ sofort maximal ausgesteuert. Wird das Ionenstromsignal iᵢₒₙ tiefpaßgefiltert TP{iᵢₒₙ}, dann wird nur ein geringer Signalpegel erreicht.

### Erfolgte Zündung

Springt der Funke über bevor noch die gesamte Energie auf die Streukapazitäten geladen wurde, dann kommt der für eine induktive Zündanlage typische dreieckförmige Funkenstrom in der Sekundärseite zu fließen. Dieser reicht wiederum aus den Pegel der Ionenstrommeßeinrichtung komplett auszusteuern. Das tiefpaßgefilterte Ionenstromsignal TP{iᵢₒₙ} erreicht einen deutlich höheren Pegel, als das Signal bei nicht erfolgter Zündung.
Die beiden Fälle sind von der ECU leicht zu unterscheiden.

### Ablaufdiagramm

Das in Figur 4 beschriebene Ablaufdiagramm gilt für alle oder entsprechend ausgewählte Zylinder, die für die Phasenerkennung beobachtet werden sollen. Bei einem hochzylindrigen Motor wird man wohl nicht alle Zylinder für die Phasenerkennung benötigen. Dieses beispielhafte Ablaufdiagramm soll einen schnellen Überblick über das Verfahren geben.

### Kern und Vorteile der Erfindung

Kern der Erfindung ist die Nutzung der Ionenstrommessung zur Zündfunkenbeobachtung und die daraus abgeleitete Phasenerkennung.
Ist eine Ionenstrommessung an einem Fahrzeug vorhanden, kann durch geringen technische Mehraufwand eine Phasenerkennung installiert werden.
Da sich das Verfahren auf schon vorhandene Ressourcen abstützt, ist es äußerst kostengünstig.

## Patentansprüche

1. Vorrichtung zur Phasenerkennung für einen Verbrennungsmotor mit mehreren Zylindern,
wobei jeder Zylinder mindestens eine Zündkerze aufweist, so daß Zündfunken auslösbar sind,
wobei eine Ionenstrommeßeinrichtung und eine Electronic Control Unit vorgesehen sind, wobei'durch die Electronic Control Unit anhand des Signals der Ionenstrommeßeinrichtung bestimmbar ist, ob in mindestens einem der Zylinder Zündfunken erfolgt oder ausgeblieben sind, **dadurch gekennzeichnet,**
**daß** zweite Mittel vorhanden sind, die die Energie des Zündfunkens in dem mindestens einen Zylinder so einstellen, daß bei niedrigem Innendruck in dem mindestens einen Zylinder ein Zündfunken erfolgt und bei hohem Innendruck in dem mindestens einen Zylinder ein Zündfunken ausbleibt, und daß dritte Mittel vorhanden sind, die die Bestimmung der Phasenlage in dem mindestens einen Zylinder anhand der Beobachtung mindestens eines erfolgten und mindestens eines ausgebliebenen Zündfunkens vornehmen.

2. Vorrichtung nach Anspruch 1 **dadurch**
**gekennzeichnet,**
**daß** mittels der Ionenstrommeßeinrichtung ein Ionenstrom während der Dauer des Zündfunkens integrierbar ist.

3. Vorrichtung nach Anspruch 1 **dadurch**
**gekennzeichnet, daß**
mittels der Ionenstrommeßeinrichtung ein Spitzenwert eines tiefpaßgefilterten Teils des Funkenstroms erfaßbar ist.

4. Vorrichtung nach Anspruch 3 **dadurch gekennzeichnet, daß** anhand der Electronic Control Unit der Spitzenwert eines tiefpaßgefilterten Teils des Funkenstroms mit einer Schwelle vergleichbar ist.

5. Vorrichtung nach einem der vorhergehenden Ansprüche **dadurch gekennzeichnet, daß**
anhand der dritten Mittel die Phasenlage mindestens eines der Zylinder anhand der Beobachtung mindestens eines erfolgten und mindestens eines zeitgleich ausgebliebenen Zündfunkens in zwei 360° KW entfernten Zylindern bestimmbar ist.

6. Vorrichtung nach einem der vorhergehenden Ansprüche **dadurch gekennzeichnet, daß**
vierte Mittel vorhanden sind, sodaß eine Umdrehung durchführbar ist, um verbrennungsfähiges Restgas aus dem Zylinder zu befördern.

7. Verfahren zur Phasenerkennung für einen Verbrennungsmotor mit mehreren Zylindern, wobei jeder Zylinder mindestens eine Zündkerze aufweist, sodaß Zündfunken ausgelöst werden, wobei durch eine Electronic Control Unit anhand des Signals einer Ionenstrommeßeinrichtung bestimmt wird, ob in mindestens einem Zylinder Zündrunken erfolgt oder ausgeblieben sind, **dadurch gekennzeichnet, daß** die Energie des Zündfunkens so eingestellt wird, daß das Erfolgen des Zündfunkens vom Innendruck in dem mindestens einen Zylinder abhängig ist, und daß die Phasenlage des mindestens einen Zylinders anhand der Beobachtung mindestens eines erfolgten und mindestens eines ausgebliebenen Zündfunkens bestimmt wird.

8. Verfahren nach Anspruch 7 **dadurch gekennzeichnet, daß** mittels der Ionenstrommeßeinrichtung ein Ionenstrom während der Dauer des Zündfunkens integriert wird.

9. Verfahren nach Anspruch 7 **dadurch gekennzeichnet, daß** mittels der Ionenstrommeßeinrichtung ein Spitzenwert eines tiefpaßgefilterten Teils des Funkenstroms erfaßt wird.

10. Verfahren nach Anspruch 9 **dadurch gekennzeichnet, daß** durch die Electronic Control Unit der Spitzenwert eines tiefpaßgefilterten Teils des Funkenstroms mit einer Schwelle verglichen wird.

11. Verfahren nach Anspruch 7 **dadurch gekennzeichnet, daß** die Phasenlage mindestens eines der Zylinder anhand der Beobachtung mindestens eines erfolgten und mindestens eines zeitgleich ausgebliebenen Zündfunkens in zwei 360° KW entfernten Zylindern bestimmt wird.

12. Verfahren nach Anspruch 7 **dadurch gekennzeichnet, daß** vor dem Beginn der Phasenerkennung eine Umdrehung erfolgt, sodaß verbrennungsfähiges Restgas aus dem Zylinder befördert wird.

## Claims

1. Device for detecting the phase of an internal combustion engine having a plurality of cylinders, each cylinder having at least one spark-plug so that ignition sparks can be triggered, an ion current measuring device and an electronic control unit being provided, it being possible for the electronic control unit to determine, by means of the signal of the ion current measuring device, whether or not ignition sparks have been produced in at least one of the cylinders, **characterized in that** second means are provided which set the energy of the ignition spark in the at least one cylinder in such a way that when there is a low internal pressure in the at least one cylinder an ignition spark is produced and when there is a high internal pressure in the at least one cylinder an ignition spark is not produced, and **in that** third means are provided which determine the phase angle in the at least one cylinder by observing at least one case in which an ignition spark has been produced and at least one case in which an ignition spark has not been produced.

2. Device according to Claim 1, **characterized in that** an ion current can be integrated during the duration of the ignition spark by means of the ion current measuring device.

3. Device according to Claim 1, **characterized in that** a peak value of a low-pass-filtered part of the spark current can be registered by means of the ion current measuring device.

4. Device according to Claim 3, **characterized in that** the peak value of a low-pass-filtered part of the spark current can be compared with a threshold by means of the electronic control unit.

5. Device according to one of the preceding claims, **characterized in that** the phase angle of at least one of the cylinders can be determined by observing at least one case in which an ignition spark has been produced, and at least one case in which simultaneously an ignition spark has not been produced, in two cylinders which are 360° CA apart.

6. Device according to one of the preceding claims, **characterized in that** fourth means are present so that a revolution can be carried out in order to convey combustible residual gas out of the cylinder.

7. Method for detecting the phase of an internal combustion engine having a plurality of cylinders, each cylinder having at least one spark-plug so that ignition sparks are triggered, an electronic control unit being used to determine, by means of the signal of an ion current measuring device, whether or nor ignition sparks have been produced in at least one cylinder, **characterized in that** the energy of the ignition spark is set in such a way that the production of the ignition spark is dependent on the internal pressure in the at least one cylinder, and **in that** the phase angle of the at least one cylinder is determined by observing at least one case in which an ignition spark has been produced and at least one case in which an ignition spark has not been produced.

8. Method according to Claim 7, **characterized in that** an ion current is integrated during the duration of the ignition spark, by means of the ion current measuring device.

9. Method according to Claim 7, **characterized in that** a peak value of a low-pass-filtered part of the spark current is registered by means of the ion current measuring device.

10. Method according to Claim 9, **characterized in that** the peak value of a low-pass-filtered part of the spark current is compared with a threshold by means of the electronic control unit.

11. Method according to Claim 7, **characterized in that** the phase angle of at least one of the cylinders is determined by observing at least one case in which an ignition spark has been produced and at least one case in which an ignition spark has simultaneously not been produced in two cylinders which are 360° CA apart.

12. Method according to Claim 7, **characterized in that**, before the start of the phase detection, a revolution takes place so that combustible residual gas is conveyed out of the cylinder.

## Revendications

1. Dispositif pour détecter la phase d'un moteur à combustion interne à plusieurs cylindres dans lequel
chaque cylindre est équipé d'au moins une bougie d'allumage pour déclencher des étincelles d'allumage, avec
une installation de mesure du courant ionique et une unité de commande électronique centrale qui détermine, à l'aide du signal fourni par l'installation de mesure du courant ionique, si dans au moins l'un des cylindres, il y a eu des étincelles ou non,
**caractérisé en ce que**
des seconds moyens sont prévus pour régler l'énergie de l'étincelle d'allumage dans au moins un cylindre pour produire à une faible pression intérieure dans au moins un cylindre une étincelle d'allumage, et pour ne pas avoir d'étincelle d'allumage à forte pression intérieure dans ce cylindre, et
des troisièmes moyens sont prévus pour déterminer la phase dans au moins ce cylindre par l'observation d'une étincelle d'allumage produite et d'une absence d'étincelle d'allumage.

2. Dispositif pour détecter la phase d'un moteur à combustion interne à plusieurs cylindres selon la revendication 1,
**caractérisé en ce que**
l'installation de mesure de courant ionique intègre le courant ionique pendant la durée de l'étincelle d'allumage.

3. Dispositif pour détecter la phase d'un moteur à combustion interne à plusieurs cylindres selon la revendication 1,
**caractérisé en ce qu'**
à l'aide de l'installation de mesure du courant ionique, on détecte une valeur maximale d'une partie du courant de l'étincelle ayant été filtrée par un filtre passe-bas.

4. Dispositif selon la revendication 3,
**caractérisé en ce que**
l'unité de commande électronique compare la valeur maximale de la partie du courant ionique fourni par un filtre passe-bas.

5. Dispositif selon l'une quelconque des revendications précédentes,
**caractérisé en ce qu'**
à l'aide des troisièmes moyens, on détermine la phase d'au moins l'un des cylindres par l'observation d'au moins une étincelle d'allumage réussie et d'au moins une étincelle synchrone, non produite, dans deux cylindres distants d'un angle de vilebrequin de 360°.

6. Dispositif selon l'une quelconque des revendications précédentes,
**caractérisé par**
des quatrièmes moyens pour permettre d'effectuer une rotation pour refouler le gaz susceptible de brûler, hors du cylindre.

7. Procédé de détection de phase d'un moteur à combustion interne à plusieurs cylindres,
chaque cylindre ayant au moins une bougie d'allumage de façon à produire des étincelles, avec une l'unité de commande électronique qui détermine à l'aide du signal d'une installation de mesure du courant ionique, si dans au moins un cylindre il y a eu des étincelles ou si celles-ci n'ont pas été produites,
**caractérisé en ce que**
l'énergie de l'étincelle d'allumage est réglée pour que la production de l'étincelle d'allumage dépende de la pression interne dans au moins un cylindre, et la phase de ce cylindre est définie à l'aide de l'observation d'au moins une étincelle d'allumage produite et d'au moins une étincelle d'allumage non produite.

8. Procédé pour détecter la phase d'un moteur à combustion interne à plusieurs cylindres selon la revendication 7,
**caractérisé en ce qu'**
à l'aide de l'installation de mesure du courant ionique, on intègre un courant ionique pendant la durée de l'étincelle d'allumage.

9. Procédé pour détecter la phase d'un moteur à combustion interne à plusieurs cylindres selon la revendication 7,
**caractérisé en ce qu'**
à l'aide de l'installation de mesure du courant ionique, on détecte une valeur maximale de la partie du courant d'étincelle, qui a été filtré par un filtre passe-bas.

10. Procédé pour détecter la phase d'un moteur à combustion interne à plusieurs cylindres selon la revendication 9,
**caractérisé en ce que**
l'unité de commande électronique compare avec un seuil la valeur maximale de la partie du courant d'étincelle, filtré par un filtre passe-bas.

11. Procédé pour détecter la phase d'un moteur à combustion interne à plusieurs cylindres selon la revendication 7,
**caractérisé en ce que**
la position de phase d'au moins un cylindre se fait pendant l'observation d'au moins une étincelle réussie et d'au moins une étincelle non produite, dans deux cylindres éloignés de 360° de vilebrequin.

12. Procédé pour détecter la phase d'un moteur à combustion interne à plusieurs cylindres selon la revendication 7,
**caractérisé en ce qu'**
avant le début de la détection de phase on a une rotation de sorte que le gaz résiduel susceptible de brûler est évacué du cylindre.
